# FASCICULE DE BREVET EUROPEEN

(11) **EP 1 647 941 B1**
(45) Date de publication et mention de la délivrance du brevet: **08.10.2008**
(21) Numéro de dépôt: 04077830.0
(22) Date de dépôt: 14.10.2004
(51) Int. Cl.: G07C 9/00, B60R 25/04

(54) **Dispositif électronique portable pour la commande et la gestion de fonctions et/ou données d'un véhicule**
Tragbare elektronische Vorrichtung zur Steuerung and Verwaltung von Funktionen und/oder Daten eines Kraftahrzeugs
Portable electronic device for controlling and managing functions and/or data of a vehicle

(43) Date de publication de la demande: 19.04.2006
(73) Titulaire: ASULAB S.A., 2074 Marin (CH)
(72) Inventeur: Zellweger, Emil, 4514 Lommiswil (CH); Bajahr, Frank, 51469 Bergisch Gladbach (DE); Urban, Volker, 51709 Marienheide (DE); Etienne, Jean-Daniel, 2206 Les Geneveys-sur-Coffrane (CH)
(74) Mandataire: Vigand, Philippe

(56) Documents cités:
- EP-A- 1 361 324
- EP-A- 1 424 658
- US-A1- 2003 117 267
- US-B1- 6 259 362
- US-B1- 6 320 514
- US-B1- 6 460 386

## Description

La présente invention concerne un dispositif électronique portable pour la commande et la gestion de fonctions et/ou données d'un véhicule. Le dispositif comprend un boîtier par exemple non métallique qui est composé d'une partie supérieure fixée, par exemple de manière démontable, sur une partie inférieure. Des moyens d'émission et réception sans fil de signaux sont disposés dans le boîtier pour communiquer de manière personnalisée avec des moyens d'émission et réception de signaux du véhicule dans une région de communication autour du véhicule. Une unité à microprocesseur est prévue pour traiter des fonctions et/ou des données du dispositif et du véhicule, et pour contrôler l'émission et la réception de signaux des moyens d'émission et réception de signaux du dispositif. Le dispositif comprend encore un écran d'affichage ayant une portion visible de l'extérieur du boîtier pour afficher différents menus ou des données du dispositif et/ou des données relatives au véhicule, des moyens de commande manuelle pour commander l'exécution de fonctions de l'unité à microprocesseur, et une source d'énergie pour alimenter électriquement tous les composants électroniques du dispositif.

Le dispositif portable peut prendre la forme d'un porte-clés ou d'un téléphone portable ou d'une montre-bracelet ou de tout autre objet de petite taille susceptible d'être porté facilement par un utilisateur du véhicule. Les signaux transmis entre le véhicule et le dispositif sont généralement des signaux codés de données avec notamment un code d'identification du dispositif personnalisé au véhicule à commander.

Comme le dispositif concerne la commande et la gestion de fonctions, on entend par fonctions des opérations concernant l'entrée de données dans le dispositif portable, notamment pour éditer ou modifier un message, le réglage de l'heure et de la date, la sélection de différents menus du dispositif, la mémorisation de données du dispositif et du véhicule, la visualisation de données, ou différentes instructions adressées au véhicule pour effectuer des mesures ou un contrôle de paramètres du véhicule. De plus, il pourrait s'agir également de fonctions pour modifier ou supprimer des données mémorisées, pour la consultation de divers menus ou de données mémorisées, de tranches horaires à programmer, d'alarmes ou d'autres fonctions.

Plusieurs réalisations de dispositifs de commande à distance d'un véhicule, tels que des clés électroniques ont déjà été proposées par le passé comme dans le document US 6 259 362. Dans certaines réalisations connues, ces dispositifs de commande sont composés d'une traditionnelle clé mécanique dans la tête de laquelle est logé par exemple un élément transpondeur de type passif ou de type actif. Dans d'autres réalisations connues, ces dispositifs de commande à distance comprennent par exemple deux boutons de commande qui peuvent être manuellement pressés pour le verrouillage et le déverrouillage à courte distance des portes d'un véhicule.

Sur demande du dispositif de commande, quelques données du véhicule peuvent être transférées également du véhicule au dispositif de commande à distance. Ces données transférées peuvent être affichées sur un écran d'affichage du dispositif ou mémorisées dans le dispositif. Des données relatives au véhicule peuvent être également automatiquement transmises du véhicule au dispositif de commande personnalisé quand il se trouve à proximité du véhicule.

Cependant dans toutes les réalisations des dispositifs de commande à distance connus, il n'est pas prévu de pouvoir transférer sur demande un nombre important de données ou paramètres du véhicule à gérer dans le dispositif de commande de manière simple. De plus, un nombre restreint de fonctions peut être exécuté par chaque dispositif de commande de l'art antérieur ce qui constitue un inconvénient.

L'invention a donc pour but principal de pallier les inconvénients de l'art antérieur en fournissant un dispositif électronique portable permettant par des moyens simples et faciles à utiliser du dispositif de commander et gérer de multiples fonctions et/ou données d'un véhicule.

A cet effet l'invention concerne un dispositif électronique portable tel que défini par la revendication 1.

Un avantage du dispositif électronique portable selon l'invention est qu'il comprend une ou plusieurs touches de commande activables par le doigt d'un utilisateur. Ces touches de commande de type capacitif peuvent être facilement réalisées en déposant une couche métallique pour définir chaque plage sensible sur une face intérieure d'une des parties du boîtier, et sont du point de vue esthétique invisibles de l'extérieur du boîtier.

Comme plusieurs de ces touches de commande sont disposées autour d'une portion visible de l'écran d'affichage, cela permet de toujours pouvoir visualiser des données affichées même quand le doigt est posé sur l'une ou l'autre des touches de commande. De plus pour faciliter l'activation de chaque touche, le doigt peut de préférence prendre appui sur un bord chanfreiné d'une des parties du boîtier entourant les touches de commande pour être guidé en direction de la plage sensible de chaque touche à activer. Ces touches de commande, ainsi que l'écran d'affichage peuvent être dans un mode de repos par économie d'énergie, et pour éviter de mauvaises manipulations involontaires quand le dispositif portable est pris manuellement. Ces touches, ainsi que l'écran peuvent être placés dans un mode de fonctionnement en pressant sur un bouton de commande spécifique.

En cas de problèmes électroniques, le dispositif portable comprend avantageusement une clé mécanique camouflée dans une position rangée dans une des parois du boîtier. Une partie crantée métallique peut être logée et maintenue dans un logement pratiqué dans une des parties du boîtier, et la tête de la clé en dehors du logement peut être manuellement saisie sans difficulté. Lorsque la partie crantée est dans son logement, la tête de la clé est conformée de manière à épouser le contour extérieur du boîtier pour apparaître camouflée.

Les buts, avantages et caractéristiques du dispositif électronique portable apparaîtront mieux dans la description suivante d'au moins une forme d'exécution de l'invention en liaison avec les dessins dans lesquels :
- la figure 1 représente schématiquement un système pour le transfert sans fil de signaux de commandes et/ou de données entre un véhicule et un dispositif électronique portable selon l'invention,
- la figure 2 représente une vue tridimensionnelle du dispositif électronique portable selon l'invention, montrant la face avant avec écran d'affichage,
- la figure 3 représente une coupe partielle selon A-A du dispositif portable de la figure 2 montrant l'activation d'une touche tactile de commande du dispositif portable selon l'invention,
- la figure 4 représente une vue tridimensionnelle du dispositif électronique portable selon l'invention, montrant la face arrière avec une clé mécanique en dehors de son logement,
- la figure 5 représente une vue tridimensionnelle en éclaté du dispositif électronique portable selon l'invention montrant les différents éléments du dispositif portable, et
- la figure 6 représente schématiquement différents blocs électroniques qui composent le dispositif électronique portable selon l'invention.

Dans la description suivante, tous les éléments du dispositif électronique portable qui sont bien connus d'un homme du métier dans ce domaine technique, ne seront pas expliqués en détail. La forme d'exécution décrite concernent spécifiquement un dispositif portable à titre d'exemple non limitatif sous forme d'un porte-clés. Il est à noter que tous les mêmes éléments du dispositif électronique portable décrit ci-après dans les figures 1 à 6 portent des signes de référence identiques. De ce fait par simplification, il ne sera pas répété la description de chaque élément pour toutes les figures.

Comme on peut le remarquer à la figure 1, le dispositif électronique portable 1 sous forme de porte-clés est utilisé pour contrôler à distance des fonctions du véhicule 2 et consulter des données et paramètres transmis par ledit véhicule. Pour ce faire, l'utilisateur du véhicule 2 portant ledit dispositif électronique portable 1 doit se trouver à proximité du véhicule dans une région de communication autour dudit véhicule. Cette région de communication est délimitée idéalement par un cercle, partiellement montré en figure 1, ayant un rayon r autour d'une antenne 51 de moyens d'émission et réception de signaux sans fil d'une unité électronique 50 du véhicule.

Le dispositif électronique portable 1 est également muni de moyens d'émission et réception de signaux sans fil dont uniquement l'antenne 37 est représentée sur cette figure 1. De cette façon à l'intérieur de la région de communication, une communication de signaux de commande ou de données peut être établie entre le dispositif portable 1 et le véhicule 2.

De préférence, les moyens d'émission et de réception du dispositif et du véhicule sont configurés pour la transmission de signaux radiofréquences RF de fréquence porteuse par exemple égale à 315 MHz ou 434 MHz ou 868 MHz. Cette fréquence porteuse est couramment employée dans divers domaines techniques pour la transmission d'information entre deux unités à courte distance. Avec de tels signaux radiofréquences RF, il est possible d'établir une communication entre l'unité électronique du véhicule et le dispositif portable jusqu'à une distance r les séparant de l'ordre de 15 à 30 m.

Dans le cas où les moyens d'émission et de réception du dispositif et du véhicule sont configurés pour une transmission de signaux basse fréquence, par exemple de fréquence porteuse voisine de 125 kHz, la distance maximale de communication entre le dispositif et le véhicule est de l'ordre de 1.5 à 2 m. De tels signaux basse fréquence peuvent être utilisés pour la transmission depuis le dispositif portable d'une fonction d'immobilisation du véhicule.

Il peut également être envisagé que l'unité électronique du véhicule comprenne des moyens d'émission de signaux basse fréquence ayant une première antenne d'émission, et des moyens de réception de signaux radiofréquences ayant une seconde antenne de réception. Dans ce cas, le dispositif électronique portable doit disposer de moyens d'émission de signaux radiofréquences ayant une première antenne d'émission, et des moyens de réception de signaux basse fréquence ayant une seconde antenne de réception. Il est à noter qu'une même antenne peut être utilisée pour les signaux radiofréquences et basse fréquence.

Pour l'établissement d'une communication, le véhicule transmet généralement un signal d'interrogation à basse fréquence reçu par le dispositif portable de manière que le dispositif portable transmette un signal de réponse radiofréquences. Ce signal de réponse transmis comprend un code d'identification personnalisant le dispositif. De cette façon, l'unité électronique du véhicule peut contrôler avant tout échange de données ou paramètres, si le dispositif portable est bien reconnu et autorisé à communiquer. Comme le principe de reconnaissance du dispositif portable par l'unité électronique du véhicule est bien connu dans ce domaine technique, ainsi que le codage des données ou paramètres à transmettre, tel qu'un codage du type Manchester, aucune explication complémentaire ne sera donnée à ce sujet.

La figure 2 montre une vue tridimensionnelle du côté de la face avant du dispositif électronique portable 1, objet de l'invention. Le dispositif électronique portable 1 comprend un boîtier fermé étanchement, qui peut être de forme essentiellement parallélépipédique ou de la forme de la marque de voiture pour laquelle le dispositif portable est destiné. Ce boîtier est composé essentiellement d'une partie supérieure 10 en matériau isolant, qui est fixée de manière démontable sur une partie inférieure 11 en matériau isolant. La manière d'assembler ces deux parties sera expliquée ci-après en référence à la figure 5.

Le dispositif portable 1 comprend à l'intérieur du boîtier des moyens d'émission et réception de signaux pour communiquer sans fil avec le véhicule dans une région de communication autour du véhicule, une unité à microprocesseur pour traiter des fonctions et/ou des données du dispositif et du véhicule, et pour contrôler les moyens d'émission et réception de signaux, une mémoire non-volatile, telle qu'une mémoire EEPROM pour stocker des données. Le dispositif comprend encore un écran d'affichage 3 ayant une portion visible de l'extérieur du boîtier, des moyens de commande manuelle 5 et 6 pour commander l'exécution de fonctions de l'unité à microprocesseur, et une source d'énergie, telle qu'au moins une pile, pour alimenter électriquement tous les composants électroniques du dispositif.

L'écran d'affichage 3 est commandé par l'unité à microprocesseur pour afficher différents menus ou des données du dispositif et/ou des données ou paramètres relatifs au véhicule. Comme le dispositif électronique portable comprend une base de temps ayant un étage oscillateur qui est relié à un résonateur à quartz horloger, l'écran d'affichage peut afficher des données temporelles, telles que l'heure et la date ou une heure d'alarme.

Cet écran d'affichage 3 est un affichage à cristaux liquides du type matriciel ou à deux lignes ou plus de caractères ou symboles. Une première ligne ou rangée de l'écran est composée de caractères ou symboles à 14 segments, alors que la seconde ligne ou rangée de l'écran est composée de caractères ou symboles à 7 segments. Différentes icônes relatives aux types de fonctions, de données ou paramètres visionnés apparaissent de manière sélective sur l'écran d'affichage. Ces icônes sont disposées en dessous des rangées de caractères et latéralement.

Le dispositif électronique portable 1 peut comprendre également un élément de génération de vibration pour fournir une vibration au porteur du dispositif à une heure d'alarme programmée ou pour signaler la fin d'une durée de parcage du véhicule ou une information reçue affichée sur l'écran d'affichage. Le dispositif portable 1 peut également comprendre un élément de génération de sons acoustiques, tel qu'un transducteur électro-acoustique du type piézoélectrique pour le signalement sonore de divers événements, ou quand une touche de commande 5 est activée ou un bouton de commande 6 est pressé.

Il est à noter que tous les composants électroniques logés à l'intérieur du boîtier du dispositif portable 1 seront expliqués ci-après de manière plus détaillée en référence à la figure 6.

Comme on peut le remarquer sur la figure 2, les moyens de commande manuelle comprennent un certain nombre de touches tactiles 5 de commande, ainsi qu'un bouton de commande 6 disposé en partie à travers la partie supérieure 10 du boîtier. Les touches tactiles 5 ont chacune une plage sensible au toucher, montrée par des traits interrompus sur la figure 2. Chaque plage sensible est disposée de préférence sur une face intérieure d'une plaque 4 de la partie supérieure isolante 10 du boîtier.

De préférence la plaque 4 vient de matière avec le reste de la partie supérieure isolante 10. Toutefois, cette plaque 4 peut aussi être une plaque de verre qui est fixée à la partie supérieure 10 du boîtier, et est opaque tout autour de la portion visible de l'écran d'affichage 3.

Les plages sensibles des touches de commande sont dimensionnées et espacées l'une de l'autre pour être activée séparément par un doigt d'un utilisateur du dispositif portable 1. Lorsque les touches de commande 5 sont dans un mode de fonctionnement, chaque touche peut ainsi être activée de manière capacitive par un doigt d'un utilisateur posé sur la plaque 4 du boîtier dans une zone déterminée de la plage sensible de la touche à activer.

Toutes les touches de commande 5 sont disposées sur la plaque 4 autour de la portion visible de l'écran d'affichage. Les touches de commande 5 de la plaque 4 sont entourées par un bord chanfreiné 13 de la partie supérieure 10 du boîtier. Comme montré plus clairement à la figure 3 représentant une coupe selon A-A de la figure 2, ce bord chanfreiné 13 permet de guider le doigt D d'un utilisateur en appui sur le bord chanfreiné en direction d'une des touches 5 à activer de la plaque 4.

Par économie d'énergie électrique, les touches de commande 5, ainsi que l'écran d'affichage 3 sont généralement dans un mode de repos, lorsqu'ils ne sont pas utilisés ou après une durée déterminée d'inactivité par exemple après 5 minutes. De plus en laissant initialement les touches de commande 5 dans un mode de repos, cela permet d'éviter d'effectuer de mauvaises manipulations involontaires lorsque le dispositif portable est saisi manuellement.

Un bouton de commande 6 est disposé du même côté de la partie supérieure 10 du boîtier que les touches de commande 5. Il est constitué par exemple d'une membrane flexible en caoutchouc 6 sur laquelle une pression du doigt peut être effectuée, cette membrane étant fixée à travers la partie supérieure 10 du boîtier, et d'un commutateur électrique traditionnel dans le boîtier non représenté.

Le bouton de commande 6 peut être pressé brièvement par le doigt d'un utilisateur pour faire passer les touches de commande 5, ainsi que l'écran d'affichage 3 d'un mode de repos à un mode de fonctionnement. En maintenant pressé ce bouton de commande 6 pendant une durée supérieure à un premier seuil temporel, par exemple de 2 s, cela permet à l'écran d'affichage de s'illuminer pendant une période de temps programmée. En gardant pressé ce bouton de commande 6 pendant une longue durée supérieure à un second seuil temporel, par exemple de 5 s, supérieur au premier seuil temporel, des signaux de commande sont transmis du dispositif portable au véhicule afin d'enclencher une fonction de panique. Cette fonction de panique consiste par exemple à imposer au véhicule d'allumer les phares et enclencher une alarme sonore ou le klaxon de manière à effrayer et faire fuir d'éventuels agresseurs. Il peut être envisagé également que la transmission de cette fonction de panique soit réalisée avec d'autres boutons de commande disposés du côté de la partie inférieure 11 du boîtier.

Dès que les touches de commande 5, ainsi que l'écran d'affichage 3 sont dans le mode de fonctionnement, différentes fonctions du dispositif portable 1 peuvent être commandées en activant les touches de commande 5, qui sont de préférence en nombre de 6.

Des première et seconde touches de commande, symbolisées sur la plaque 4 par les signes + et -, peuvent être activées manuellement dans un mode d'édition ou modification d'un menu particulier sélectionné par d'autres touches de commande. A l'aide de ces première et seconde touches de commande, il est ainsi possible d'opérer par incrémentation ou décrémentation un réglage de données temporelles ou l'entrée de données visualisées sur l'écran d'affichage.

Une troisième touche de commande, symbolisée sur la plaque 4 par un disque de stationnement, peut être activée manuellement pour tout d'abord sélectionner un menu parcage visualisé sur l'écran d'affichage 3. Une fois sélectionné ce menu parcage, cette troisième touche de commande peut être activée pendant une durée suffisante, par exemple de l'ordre de 2 s, afin de passer dans un mode d'édition. Dans ce mode d'édition, le réglage de la durée de parcage du véhicule peut être effectué, notamment par tranches de 15 minutes. Le réglage de cette durée est réalisé de préférence par les première et seconde touches de commande, ou dans une configuration plus simple du dispositif portable à l'aide de cette troisième touche de commande. La validation de la durée de parcage visualisée sur l'écran d'affichage 3 peut être effectuée à l'aide du bouton de commande 6, ou après une durée d'inactivité déterminée des touches de commande, par exemple après 5 s.

Une fois que cette durée de parcage est programmée, un compte à rebours de la durée de parcage est effectué dans l'unité à microprocesseur, qui est cadencée par des signaux d'horloge de la base de temps. Une vibration du dispositif ou une alarme sonore peut avertir le porteur du dispositif portable au terme de la durée de parcage, tout en lui permettant de le visualiser sur l'écran d'affichage 3.

Une quatrième touche de commande, symbolisée par une horloge sur la plaque 4, peut être activée manuellement pour tout d'abord sélectionner un menu heure à visualiser sur l'écran d'affichage. En activant manuellement brièvement sur cette quatrième touche de commande, on peut sélectionner un sous-menu alarme ou un sous-menu date ou un sous-menu heure. Une fois sélectionné ce menu ou un sous-menu, cette quatrième touche de commande peut être activée manuellement pendant une durée suffisante, par exemple de l'ordre de 2 s, afin de passer dans un mode d'édition.

Dans ce mode d'édition concernant le sous-menu alarme, l'alarme peut être enclenchée ou déclenchée par exemple à l'aide du bouton de commande 6, et l'heure d'alarme peut être réglée à l'aide des première et seconde touches de commande en passant du réglage des heures au réglage des minutes par l'action sur la quatrième touche de commande. Une fois réglée, l'alarme peut être signalée par une vibration du dispositif portable ou de manière acoustique.

Dans le mode d'édition du sous-menu date, le réglage du jour, du mois et de l'année est effectué par les première et seconde touches de commande en passant du champ du jour au champ du mois et au champ de l'année par l'action manuelle sur la quatrième touche de commande.

Dans le mode d'édition du sous-menu heure, le réglage de l'heure du jour peut être effectuée par les première et seconde touches de commande en passant du champ des heures au champ des minutes par l'action manuelle sur la quatrième touche de commande. Il peut aussi être envisagé de régler un affichage de l'heure sur 12 h ou sur 24 h. Une mise à l'heure peut aussi être transmise par le véhicule.

La validation de l'heure d'alarme, de la date et de l'heure quotidienne peut être effectuée à l'aide du bouton de commande 6, ou après une durée d'inactivité déterminée des touches de commande, par exemple après 5 s.

Une cinquième touche de commande, symbolisée par un outil, peut être activée manuellement pour recevoir des données ou paramètres de mesures du véhicule à visualiser sur l'écran d'affichage. Les données ou paramètres reçus sont par exemple relatifs aux défauts éventuels du véhicule afin d'être mémorisés dans une mémoire du dispositif. Ceci permet de faciliter la détection de pannes lors d'un service ou un contrôle du véhicule dans un garage, quand ces données et paramètres sont transférés du dispositif portable à une station d'ordinateur du garage.

En activant manuellement brièvement sur cette cinquième touche de commande, on peut sélectionner différents sous-menus par exemple relatifs au choix de la langue, de données temporelles à certains événements relatifs au véhicule. Comme précédemment décrit, une fois sélectionné un des sous-menus, cette cinquième touche de commande peut être activée manuellement pendant une durée suffisante, par exemple de l'ordre de 2 s, afin de passer dans un mode d'édition. Le réglage des données de ces sous-menus est effectué soit à l'aide des première et seconde touches de commande, soit à l'aide de cette cinquième touche de commande. La validation des données réglées peut également être effectuée à l'aide du bouton de commande 6, ou après une durée d'inactivité déterminée des touches de commande, par exemple après 5 s.

Finalement, une sixième touche de commande, symbolisée par l'image d'un véhicule, peut être activée manuellement pour recevoir, visualiser et mémoriser des données du véhicule. Ces données ou paramètres sont relatifs au kilométrage, au compteur journalier, au niveau du carburant, au nombre de kilomètres possibles à effectuer avec le reste de carburant, au nombre de trajets effectués pendant une durée déterminée, à l'état de déverrouillage (ouverture) ou verrouillage (fermeture) des portes, à l'état d'ouverture ou fermeture des fenêtres ou à l'état des phares du véhicule ou d'autres informations. Il est à noter que l'état d'ouverture ou fermeture des portes et fenêtres peut être visualisé également en pressant au moins un des boutons de commande placés du côté de la partie inférieure du boîtier.

Le contrôle du nombre de trajets effectués durant une journée ou le nombre de kilomètres parcourus par le véhicule par tranche horaire, qui sont mémorisés dans le dispositif portable, peut servir à une agence de prêt de véhicules ou pour un service douanier par exemple.

Bien entendu d'autres fonctions à effectuer peuvent être prévues par l'action des touches de commande décrites ci-dessus ou grâce à d'autres touches de commande sur la plaque 4 ou sur l'écran d'affichage 3.

Le dispositif électronique portable 1, montré aux figures 2 et 4, est configuré sous la forme d'un porte-clés de dimension par exemple de 60 mm de long, 45 mm de large et 15 mm d'épaisseur. L'écran d'affichage devrait avoir une portion visible de l'extérieur la plus grande possible, par exemple de 30 mm de long et 20 mm de large. Il comprend du côté du bouton de commande 6, un prolongement des parties inférieure et supérieure en forme d'anneau 18. Un anneau ressort traditionnel 12 peut être monté dans le prolongement en forme d'anneau 18 pour supporter diverses clés.

Dans le cas où des problèmes électroniques du dispositif portable 1 surviennent, par exemple quand la source d'énergie ne fournit plus suffisamment de tension d'alimentation, une clé mécanique 9 du dispositif portable peut être utilisée. Cette clé mécanique 9 peut être utilisée traditionnellement en remplacement des fonctions électroniques du dispositif portable pour le déverrouillage ou verrouillage des portes du véhicule, ainsi que pour le démarrage du véhicule.

Comme montré plus clairement à la figure 4, la clé mécanique 9 comprend une partie crantée métallique 9b à introduire dans une serrure de porte du véhicule ou dans un organe de démarrage du véhicule, et une tête 9a en matériau plastique pour saisir manuellement ladite clé 9. La partie crantée 9b de la clé peut être logée et maintenue dans un logement 14 de forme complémentaire réalisé dans une des parties du boîtier par exemple la partie inférieure 11. La tête 9a de la clé mécanique comprend une portion du côté de la partie crantée 9b qui est configurée pour venir en contact d'une paroi 15 de forme complémentaire de la partie inférieure 11, quand la partie crantée est entièrement insérée dans le logement 14.

La tête 9a de la clé doit pouvoir être facilement saisie de l'extérieur du boîtier afin d'extraire la partie crantée 9b de son logement 14. Cette tête de clé est de préférence réalisée dans un même matériau que les deux parties 10, 11 du boîtier et d'une même couleur. Elle est conformée esthétiquement de telle manière à épouser le contour extérieur du boîtier pour apparaître camouflée, quand la partie crantée 9b est logée entièrement dans le logement 14 du boîtier. De plus, une partie de la tête 9a comprend une boucle dans le prolongement annulaire 18 des parties inférieure 11 et supérieure 10 du boîtier.

Sur la figure 4, on peut remarquer encore que le dispositif portable 1 comprend du côté de la partie inférieure 11 du boîtier deux boutons de commande 7 et 8, symbolisés respectivement par une image d'un cadenas fermé et d'un cadenas ouvert. Chacun de ces boutons de commande est constitué par exemple d'une membrane flexible en caoutchouc sur laquelle une pression du doigt peut être effectuée, cette membrane étant fixée à travers la partie inférieure 11 du boîtier, et d'un commutateur électrique traditionnel dans le boîtier. Ces commutateurs 7' et 8' sont montrés à la figure 5.

Lorsque le bouton de commande 7 est pressé brièvement par un doigt d'un utilisateur, une commande de verrouillage de toutes les portes du véhicule est transmise du dispositif portable 2 au véhicule, alors que quand le bouton de commande 8 est pressé une commande de déverrouillage des portes est transmise. Lors de cette opération de déverrouillage et verrouillage des portes, certaines informations concernant par exemple l'état des phares, des fenêtres et du toit ouvrant sont transmises du véhicule au dispositif portable. Ces informations sont visualisées sur l'écran d'affichage pour savoir si les phares sont éteints, si la ou les fenêtres ainsi que le toit ouvrant sont ouverts ou fermés. En maintenant, le bouton de commande 7 pendant une durée suffisante, par exemple de l'ordre de 2 s, une commande est transmise au véhicule pour la fermeture des fenêtres et du toit ouvrant. En maintenant le bouton de commande 8 pendant une durée suffisante, par exemple de l'ordre de 2 s, une commande est transmise au véhicule pour l'ouverture complète ou partielle des fenêtres ou du toit ouvrant.

Bien entendu par l'action des boutons de commande 7 et 8, il est également possible de commander une fonction de mise en marche ou d'arrêt d'une alarme sonore du véhicule.

En référence à la figure 5, le dispositif électronique portable 1 est montré dans une vue en éclaté. On remarque que les parties inférieure 11 et supérieure 10 en matériau plastique peuvent être assemblées l'une sur l'autre avec un joint annulaire d'étanchéité traditionnel 23 à l'aide d'un certain nombre de vis 16, par exemple 4 vis. Chaque vis 16 est introduite par une ouverture 25 de la partie inférieure 11, et la tête de chaque vis 16 vient en appui contre une butée non représentée dans chaque ouverture 25. Les vis 16 sont ensuite vissées dans des taraudages 24 correspondants pratiqués dans la partie supérieure 10 du boîtier.

En position de fermeture du boîtier, des bouchons plastiques 17 viennent boucher les ouvertures 25 au-dessus des vis 16. Ces bouchons 17 en même matériau et couleur que la partie inférieure 11 sont insérés pour arriver à fleur de la surface extérieure de la partie inférieure 11.

A l'intérieur du boîtier, une plaque de circuit imprimé 19 porte d'un côté de la partie inférieure 11 du boîtier différents circuits électroniques 20, tels que l'unité à microprocesseur avec une mémoire non volatile, et les moyens d'émission et réception de signaux, les deux commutateurs 7' et 8' des boutons 7 et 8, ainsi que des lames 22 de contact électrique. A la fermeture du boîtier, au moins une pile 21 vient en contact de ces lames 22 pour fournir une alimentation électrique aux composants électroniques du dispositif portable.

La plaque de circuit imprimé porte du côté de la partie supérieure 10 du boîtier, le commutateur du bouton de commande 6, l'écran d'affichage et la plaque sur laquelle sont réalisés les plages sensibles des touches de commande, non représentés sur cette figure 5. Toutefois la plaque peut venir de matière avec la partie supérieure 10 du boîtier comme expliqué précédemment.

Normalement tous les composants ou blocs électroniques du dispositif portable 1 expliqués maintenant en référence à la figure 6, doivent pouvoir être alimentés par une tension fournie par la source d'énergie comprise entre 2.2 et 3.5 V.

Le dispositif électronique portable 1 comprend principalement une unité à microprocesseur 30 programmée pour l'exécution de certaines fonctions personnalisées en relation avec des données du dispositif et des données et paramètres d'un véhicule. Cette unité à microprocesseur 30 est reliée à des moyens d'émission et de réception de signaux radiofréquences 36 pour la transmission par une antenne 37 de signaux RF pour commander certaines fonctions d'un véhicule. A la réception des signaux radiofréquences, l'unité électronique du véhicule doit reconnaître le code d'identification du dispositif. Après reconnaissance du dispositif portable, les fonctions exigées par le dispositif sont effectuées dans le véhicule, qui transmet en retour certaines données ou paramètres demandés par le dispositif portable 1.

Cette unité à microprocesseur 30 peut aussi être reliée à des moyens d'émission et de réception de signaux basse fréquence 38, montrés en traits interrompus, pour la transmission par une antenne 39 de signaux basse fréquence LF. Ce type de transmission peut être employé à très courte distance du véhicule, notamment pour commander une fonction d'immobilisation dudit véhicule, et pour éviter l'utilisation de relais intermédiaires par des personnes malintentionnées à l'insu du porteur du dispositif portable.

L'unité à microprocesseur 30 peut être comprise dans un circuit dénommé EM 9550 de la société EM Microelectronio-Marin SA en Suisse.

Le dispositif portable 1 comprend encore une mémoire non volatile, telle qu'une mémoire EEPROM 31 reliée directement à l'unité à microprocesseur 30 de manière à stocker différentes informations relatives à des fonctions ou données du dispositif ou à des données et paramètres du véhicule. Un écran d'affichage du type LCD 3 est commandé par l'unité à microprocesseur 30 pour pouvoir afficher divers menus, données ou paramètres expliqués ci-devant. Le dispositif portable comprend encore une base de temps 32, qui comprend un étage oscillateur relié à un résonateur à quartz horloger 40 (32'768 Hz), pour cadencer des opérations de l'unité à microprocesseur et fournir des données temporelles à afficher. Les touches de commande 5 et les boutons de commande 6, 7, 8 sont reliés à l'unité à microprocesseur afin de lui ordonner l'exécution de différentes fonctions.

Le dispositif portable 1 comprend aussi un élément de génération de vibration 41, tel qu'un vibreur, et/ou un élément de génération de sons acoustiques 42, tel qu'un transducteur électro-acoustique piézoélectrique. Un signalement de réception de données ou paramètres du véhicule, tel qu'une alarme silencieuse, l'état du véhicule ou d'autres données ou paramètres est effectué par l'un ou l'autre de ces éléments 41 et 42 pour avertir un utilisateur du dispositif portable 1. Un avertissement sonore ou vibrant peut aussi être programmé à chaque touche activée ou chaque bouton pressé.

Le vibreur utilisé dans ce dispositif portable peut être de préférence le vibreur décrit dans le brevet EP 0 625 738 B1 au nom du Demandeur.

Grâce au dispositif électronique portable décrit ci-devant une multitude de commandes de fonctions du dispositif et principalement du véhicule peut être effectuée de manière simple. Plusieurs données ou paramètres du véhicule peuvent être transmis sur demande du véhicule au dispositif portable de manière à être mémorisés dans le dispositif et visualisés sur l'écran d'affichage. Pour cet échange d'information, un taux de communication de données de 10 kbd peut être atteint, après une étape préliminaire de contrôle d'un code d'identification du dispositif portable autorisé.

Si les signaux de commande ou de données n'ont pas été reçus dans le dispositif ou dans le véhicule, ces signaux sont retransmis selon un cycle de répétition bien connu. Il en est de même lorsque des erreurs sont survenues pendant une transmission de fonctions, de données ou paramètres.

A partir de la description qui vient d'être faite de multiples variantes de réalisation du dispositif électronique portable peuvent être conçues par l'homme du métier sans sortir du cadre de l'invention définie par les revendications. La source d'énergie peut être également un cadran solaire ou un accumulateur rechargeable par couplage inductif à travers le boîtier plastique. Le dispositif portable peut prendre diverses formes pour autant qu'il soit facilement manipulable par la main d'un utilisateur dudit dispositif portable. Plusieurs canaux de transmission d'information peuvent être utilisés par le dispositif portable et le véhicule afin de sélectionner le meilleur des canaux de transmission. Si le véhicule est équipé d'un appareil climatiseur, le dispositif portable est en mesure de commander l'enclenchement de cet appareil pour chauffer ou refroidir l'habitacle du véhicule à une température souhaitée.

## Revendications

1. Dispositif électronique portable (1) pour la commande et la gestion de fonctions et/ou de données d'un véhicule (2), le dispositif comprenant, dans un boîtier ayant une partie supérieure (10) fixée sur une partie inférieure (11) :
- des moyens d'émission et réception sans fil de signaux (36 à 39) pour communiquer de manière personnalisée avec des moyens d'émission et réception de signaux (50, 51) du véhicule dans une région de communication (r) autour du véhicule,
- une unité à microprocesseur (30) pour traiter des fonctions et/ou des données du dispositif et du véhicule, et pour contrôler l'émission et la réception de signaux des moyens d'émission et réception de signaux du dispositif,
- au moins un écran d'affichage (3) ayant une portion visible de l'extérieur du boîtier, l'écran étant commandé par l'unité à microprocesseur pour afficher différents menus ou des données du dispositif et/ou des données relatives au véhicule,
- des moyens de commande manuelle (5 à 8) pour commander l'exécution de fonctions de l'unité à microprocesseur, ces moyens de commande comprenant au moins une touche de commande (5) ayant une plage sensible au toucher, qui est disposée sur une face intérieure de la partie supérieure en matériau isolant (10) du boîtier à proximité de la portion visible de l'écran d'affichage pour être activée de manière capacitive dans un mode de fonctionnement par un doigt (D) d'un utilisateur posé dans une zone déterminée de la plage sensible tout en permettant de visualiser des données affichées sur l'écran quand le doigt est posé sur ladite touche de commande, et un bouton de commande (6) disposé dans la partie supérieure du boîtier, pour lequel une pression manuelle sur ce bouton permet aux touches de commande (5), ainsi qu'à l'écran d'affichage de passer d'un mode de repos à un mode de fonctionnement, et
- une source d'énergie (21) pour alimenter électriquement tous les composants électroniques du dispositif,
**caractérisé en ce que** le bouton de commande manuelle (6) est configuré par l'unité à microprocesseur (30) de telle manière qu'en maintenant pressé ce second bouton de commande manuelle pendant une durée supérieure à un premier seuil temporel, l'écran d'affichage s'illumine, et qu'en maintenant pressé ce second bouton de commande pendant une durée supérieure à un second seuil temporel supérieur au premier seuil temporel, un signal de commande est transmis au véhicule pour l'enclenchement d'une alarme sonore ou du klaxon, et/ou des phares du véhicule.

2. Dispositif portable (1) selon la revendication 1, **caractérisé en ce que** les moyens de commande comprennent plusieurs touches de commande manuelle (5), qui ont chacune une plage sensible au toucher placée sur la face intérieure de la partie supérieure (10) du boîtier à proximité de la portion visible de l'écran d'affichage, les plages sensibles des touches étant dimensionnées et espacées l'une de l'autre pour être activées séparément lorsqu'un doigt (D) d'un utilisateur est posé dans une zone déterminée d'une plage sensible d'une des touches à activer.

3. Dispositif portable (1) selon la revendication 2, **caractérisé en ce que** les touches de commande (5) sont disposées sur la face intérieure d'une plaque isolante (4) de la partie supérieure (10) du boîtier, et **en ce que** les touches de commande sont entourées par un bord chanfreiné (13) de la partie supérieure (10) de manière à guider le doigt en appui sur le bord chanfreiné en direction d'une des touches à activer.

4. Dispositif portable (1) selon la revendication 2, **caractérisé en ce que** les touches de commande (5) sont en nombre de 6, **en ce que**, dans un mode de fonctionnement, des première et seconde touches de commande peuvent être activées manuellement dans un mode d'édition ou modification d'un menu particulier sélectionné par d'autres touches de commande, afin d'opérer un réglage de données temporelles par incrémentation ou décrémentation ou l'entrée de données visualisées sur l'écran d'affichage, **en ce qu'**une troisième touche de commande peut être activée manuellement pour sélectionner un menu parcage à visualiser sur l'écran d'affichage et/ou régler une durée de parcage du véhicule dans une zone de stationnement, **en ce qu'**une quatrième touche de commande peut être activée manuellement pour sélectionner un menu heure à visualiser sur l'écran d'affichage et/ou régler l'heure et la date fournie par une base de temps (32) du dispositif, ainsi qu'une heure d'alarme, **en ce qu'**une cinquième touche de commande peut être activée manuellement pour recevoir des données ou paramètres de mesures à visualiser sur l'écran qui sont transmis par le véhicule, les données ou paramètres étant relatifs notamment aux défauts du véhicule, qui sont mémorisés dans une mémoire (31) du dispositif, et **en ce qu'**une sixième touche de commande peut être activée manuellement pour recevoir, visualiser et/ou mémoriser des données du véhicule relatives au kilométrage, au compteur journalier, au niveau du carburant, au nombre de kilomètres possibles à effectuer avec le reste de carburant, au nombre de trajets effectués pendant une durée déterminée, à l'état de déverrouillage ou verrouillage des portes, à l'état d'ouverture ou fermeture des fenêtres ou à l'état des phares du véhicule.

5. Dispositif portable (1) selon l'une des revendications précédentes,
**caractérisé en ce qu'**il comprend un élément de génération de vibration (41) et/ou un élément de génération de sons acoustiques (42) pour signaler la réception de données ou paramètres du véhicule, tel qu'une alarme silencieuse, l'état du véhicule ou d'autres données ou paramètres, ou pour signaler la fin d'une durée de parcage du véhicule programmée dans le dispositif ou pour signaler une heure d'alarme.

6. Dispositif portable (1) selon l'une des revendications précédentes, **caractérisé en ce que** les moyens de commande manuelle comprennent deux premiers boutons de commande (7, 8) disposés dans la partie inférieure du boîtier destiné à être manuellement pressés pour commander notamment le déverrouillage et le verrouillage des portes et/ou l'ouverture et la fermeture des fenêtres du véhicule, ou l'enclenchement d'un appareil de climatisation.

7. Dispositif portable (1) selon l'une des revendications 1 à 3, **caractérisé en ce qu'**il comprend une base de temps (32) reliée à l'unité à microprocesseur pour permettre d'afficher sur l'écran d'affichage des données temporelles, telles que l'heure et la date, et **en ce que** les touches de commande (5) sont configurées par l'unité à microprocesseur pour permettre dans un mode de fonctionnement de sélectionner ou consulter différents menus ou données mémorisées du dispositif.

8. Dispositif portable (1) selon la revendication 7, **caractérisé en ce que** dans un menu sélectionné par une des touches de commande et affiché sur l'écran d'affichage, un second bouton de commande (6) des moyens de commande manuelle est configuré par l'unité à microprocesseur pour valider des données entrées dans un mode d'édition ou de modification de paramètres ou de données du dispositif, l'actionnement de certaines touches de commande permettant d'éditer ou de modifier lesdits paramètres ou données visualisés.

9. Dispositif portable (1) selon l'une des revendications précédentes, **caractérisé en ce que** l'écran d'affichage (3) est un affichage à cristaux liquides du type matriciel ou à deux lignes de segments, différentes icônes relatives aux types de données ou paramètres visionnés apparaissant de manière sélective sur l'écran d'affichage, et **en ce que** des symboles sont placés sur la face extérieure de la partie supérieure du boîtier au-dessus de chaque plage sensible correspondante des touches de commande pour représenter la ou les fonctions de chaque touche de commande.

## Claims

1. Portable electronic device (1) for controlling and managing functions and/or data of a vehicle (2), the device comprising, in a casing having an upper part (10) fixed on a lower part (11):
- means for wirelessly transmitting and receiving signals (36 to 39) for personalised communication with means for transmitting and receiving signals (50, 51) of the vehicle in a communication area (r) surrounding the vehicle,
- a microprocessor unit (30) for processing the functions and/or data of the device and of the vehicle, and for checking the transmission and reception of signals from means for transmitting and receiving signals of the device,
- at least one display screen (3) having a portion which is visible from outside the casing, the screen being controlled by the microprocessor unit for displaying different menus or data of the device and/or data relating to the vehicle,
- manual control means (5 to 8) for controlling the execution of functions of the microprocessor unit, said control means comprising at least one control key (5) having a touch-sensitive pad which is arranged on an inner face of the upper part (10), which is made of insulating material, of the casing in the vicinity of the visible portion of the display screen so as to be activated in a capacitive manner in an operating mode by a finger (D) of a user placed in a specified region of the sensitive pad whilst also allowing data displayed on the screen to be viewed when the finger is placed on said control key, and a control button (6) arranged in the upper part of the casing, a manual pressure exerted on said second button allowing the control keys (5) and the display screen to switch from an idle mode to an operating mode, and
- a power source (21) for supplying electric power to all the electronic components of the device,
**characterized in that** the manual control button (6) is configured by the microprocessor unit (30) in such a way that if said second manual control button is continuously pressed for longer than a first time limit, the display screen lights up, and if said second control button is continuously pressed for longer than a second time limit which is greater than the first time limit, a control signal is sent to the vehicle to activate an audible alarm or the horn, and/or the vehicle lights.

2. Portable device (1) according to claim 1, **characterized in that** the control means comprise a plurality of manual control keys (5) which each have a touch-sensitive pad arranged on the inner face of the upper part (10) of the casing in the vicinity of the visible portion of the display screen, the touch-sensitive pads being of such a size and set apart from one another in such a way that they may be activated separately when a finger (D) of a user is placed in a specified region of a sensitive pad of one of the keys to be activated.

3. Portable device (1) according to claim 2, **characterized in that** the control keys (5) are arranged on the inner face of an insulation plate (4) of the upper part (10) of the casing, and **in that** the control keys are surrounded by a bevelled edge (13) of the upper part (10) in such a way that the finger is supportingly guided on the bevelled edge in the direction of one of the keys to be activated.

4. Portable device (1) according to claim 2, **characterized in that** there are six control keys (5), **in that**, in an operating mode, first and second control keys may be manually activated in an editing or amending mode of a specific menu selected by other control keys so as to set date and time data by increasing or decreasing or entering data viewed on the display screen, **in that** a third control key may be manually activated for selecting a parking menu to be viewed on the display screen and/or for setting a vehicle parking time in a parking area, **in that** a fourth control key may be manually activated for selecting a time menu to be viewed on the display screen and/or for setting the time and the date provided by a time base (32) of the device and for setting an alarm clock, **in that** a fifth control key may be manually activated for receiving data or measurements to be viewed on the screen which are sent by the vehicle, the data or measurements relating, in particular, to vehicle defects and being stored in a memory (31) of the device, and **in that** a sixth control key may be manually activated for receiving, viewing and/or storing vehicle data relating to mileage, daily mileage, fuel level, the number of miles possible to cover with the remaining fuel, the number of journeys made within a specified time frame, whether the doors are unlocked or locked, whether the windows are open or closed or whether the vehicle lights are on or off.

5. Portable device (1) according to any of the preceding claims, **characterized in that** it comprises an element for generating vibrations (41) and/or an element for generating acoustic sounds (42) for signalling that vehicle data or measurements have been received, such as a silent alarm, the status of the vehicle or other data or measurements, or for signalling that the vehicle parking time programmed into the device has expired or for signalling an alarm time.

6. Portable device (1) according to any of the preceding claims, **characterized in that** the manual control means comprise two first control buttons (7, 8) arranged in the lower part of the casing and which are to be manually pressed for controlling, in particular, the unlocking and locking of the vehicle doors and/or the opening and closing of the vehicle windows, or the activation of an air-conditioning unit.

7. Portable device (1) according to any of claims 1 to 3, **characterized in that** it comprises a time base (32) which is connected to the microprocessor unit so as to allow time data to be displayed on the display screen, such as the time and date, and **in that** the control keys (5) are configured by the microprocessor unit in such a way that, in an operating mode, different stored menus or data of the device may be selected or viewed.

8. Portable device (1) according to claim 7, **characterized in that**, in a menu selected by one of the control keys and displayed on the display screen, a second control button (6) of the manual control means is configured by the microprocessor unit in such a way that data entered in a mode for editing or amending the measurements or data of the device can be validated, activation of specific control keys allowing said viewed measurements or data to be edited or amended.

9. Portable device (1) according to any of the preceding claims, **characterized in that** the display screen (3) is a matrix liquid crystal display or is a two-line segment display, different icons relating to the type of data or measurements viewed appearing selectively on the display screen, and **in that** the symbols are arranged on the outer face of the upper part of the casing on each corresponding sensitive pad of the control keys to represent the function(s) of each control key.

## Patentansprüche

1. Tragbare elektronische Vorrichtung (1) zum Steuern und Verwalten von Funktionen und/oder Daten eines Fahrzeugs (2), wobei die Vorrichtung in einem Gehäuse mit an einem Unterteil (11) befestigten Oberteil (10) enthält:
- Mittel (36 bis 39) zum drahtlosen Senden und Empfangen von Signalen, um kundenspezifisch mit Signalsende- und Empfangsmitteln (50, 51) des Fahrzeugs in einem Kommunikationsbereich (r) um das Fahrzeug herum zu kommunizieren,
- eine Mikroprozessoreinheit (30), um Funktionen und/oder Daten der Vorrichtung und des Fahrzeugs zu verarbeiten und das Aussenden und Empfangen von Signalen der Signalsende- und Empfangsmittel der Vorrichtung zu kontrollieren,
- zumindest ein Display (3) mit einem von außerhalb des Gehäuses sichtbaren Abschnitt, wobei das Display über die Mikroprozessoreinheit gesteuert wird, um verschiedene Menüs oder Daten der Vorrichtung und/oder Daten bezüglich des Fahrzeugs anzuzeigen,
- manuelle Steuermittel (5 bis 8), um die Durchführung von Funktionen der Mikroprozessoreinheit zu steuern, wobei diese Steuermittel zumindest eine Steuertaste (5) mit einem berührungsempfindlichen Bereich aufweisen, die an einer Innenseite des Gehäuseoberteils aus Isoliermaterial (10) in der Nähe des sichtbaren Abschnitts des Displays angeordnet ist, um bei einem Betriebsmodus mit dem Finger (D) eines Benutzers kapazitiv aktiviert zu werden, den er auf einen bestimmten Abschnitt des berührungsempfindlichen Bereichs legt und dabei die Sichtbarmachung der am Display angezeigten Daten gestattet, wenn der Finger auf die Steuertaste gelegt ist, sowie einen Steuerknopf (6), der in dem Oberteil des Gehäuses angeordnet ist, wobei ein manueller Druck auf diesen Knopf den Steuertasten (5) sowie dem Display gestattet, von einem Ruhemodus in einen Betriebsmodus überzugehen, und
- eine Energiequelle (21), um sämtliche elektronische Bauteile der Vorrichtung mit Strom zu versorgen,
**dadurch gekennzeichnet, dass** der manuelle Steuerknopf (6) von der Mikroprozessoreinheit (30) so konfiguriert wird, dass mit Niederdrücken dieses zweiten manuellen Steuerknopfs für eine Dauer länger als eine erste Zeitschwelle das Display aufleuchtet und dass mit Niederdrücken dieses zweiten Steuerknopfs für eine Dauer länger als eine zweite Zeitschwelle, die über der ersten Zeitschwelle liegt, dem Fahrzeug ein Steuersignal übertragen wird, um ein Warntonsignal bzw. das Signalhorn und/oder die Scheinwerfer des Fahrzeugs auszulösen.

2. Tragbare Vorrichtung (1) nach Anspruch 1, **dadurch gekennzeichnet, dass** die Steuermittel mehrere manuelle Steuertasten (5) enthalten, die jeweils einen berührungsempfindlichen Bereich haben, der an der Innenseite des Gehäuseoberteils (10) in der Nähe des sichtbaren Abschnitts des Displays platziert ist, wobei die berührungsempfindlichen Bereiche so bemessen und voneinander beabstandet sind, dass sie separat aktiviert werden, wenn ein Benutzer seinen Finger (D) auf einen bestimmten Abschnitt eines berührungsempfindlichen Bereichs einer der zu aktivierenden Tasten legt.

3. Tragbare Vorrichtung (1) nach Anspruch 2, **dadurch gekennzeichnet, dass** die Steuertasten (5) an der Innenseite einer Isolierplatte (4) des Gehäuseoberteils (10) angeordnet sind und dass die Steuertasten von einem abgeschrägten Rand (13) des Oberteils (10) so umgeben sind, dass sie den Finger in Anlage an dem abgeschrägten Rand in Richtung einer der zu aktivierenden Tasten führen.

4. Tragbare Vorrichtung (1) nach Anspruch 2, **dadurch gekennzeichnet, dass** die Steuertasten (5) in einer Anzahl von sechs vorliegen und dass bei einem Betriebsmodus eine erste und eine zweite Steuertaste manuell in einem Ausgabe- bzw. Änderungsmodus eines bestimmten Menüs aktiviert werden können, das über weitere Steuertasten ausgewählt wurde, um eine Einstellung von Zeitdaten durch Inkrementierung bzw. Dekrementierung oder Eingabe von am Display visualisierten Daten vorzunehmen, dass eine dritte Steuertaste manuell aktiviert werden kann, um ein am Display zu visualisierendes Parkmenü auszuwählen und/oder um eine Parkdauer des Fahrzeugs in einem Parkbereich einzustellen, dass eine vierte Steuertaste manuell aktiviert werden kann, um ein am Display zu visualisierendes Uhrzeitmenü auszuwählen und/oder die Uhrzeit und das Datum einzustellen, die von einer Zeitbasis (32) der Vorrichtung bereitgestellt werden, sowie eine Alarmzeit, dass eine fünfte Steuertaste manuell aktiviert werden kann, um am Display zu visualisierende Messdaten oder - parameter zu empfangen, die vom Fahrzeug übertragen werden, wobei die Daten bzw. Parameter insbesondere Fehler des Fahrzeugs betreffen, die in einem Speicher (31) der Vorrichtung abgelegt werden, und dass eine sechste Steuertaste manuell aktiviert werden kann, um Fahrzeugdaten zum Kilometerstand, Tageskilometerzähler, Kraftstoffpegel, mit dem verbleibenden Kraftstoff fahrbare Kilometerzahlen, während einer bestimmten Dauer erfolgende Fahrstrecken, Ent- bzw. Verriegelungszustand der Türen, Öffnungs- bzw. Schließzustand der Fenster oder zum Zustand der Schweinwerfer des Fahrzeugs zu empfangen, zu visualisieren und/oder einzuspeichern.

5. Tragbare Vorrichtung (1) nach einem der vorangehenden Ansprüche, **dadurch gekennzeichnet, dass** sie ein Vibrationserzeugungselement (41) und/oder ein Tonsignalerzeugungselement (42) enthält, um den Empfang von Daten bzw. Parameter des Fahrzeugs zu melden, wie etwa ein stummes Warnsignal, den Zustand des Fahrzeugs oder weitere Daten und Parameter, oder um das Ende einer in der Vorrichtung einprogrammierten Parkdauer des Fahrzeugs zu melden oder um eine Alarmzeit zu melden.

6. Tragbare Vorrichtung (1) nach einem der vorangehenden Ansprüche, **dadurch gekennzeichnet, dass** die manuellen Steuermittel zwei erste Steuerknöpfe (7, 8) enthalten, die in dem Unterteil des Gehäuses angeordnet und dazu bestimmt sind, manuell gedrückt zu werden, um insbesondere die Entriegelung und die Verriegelung der Türen und/oder das Öffnen und Schließen der Fenster des Fahrzeugs oder das Auslösen eines Klimatisierungsgeräts zu steuern.

7. Tragbare Vorrichtung (1) nach einem der Ansprüche 1 bis 3, **dadurch gekennzeichnet, dass** sie eine Zeitbasis (32) enthält, die mit der Mikroprozessoreinheit verbunden ist, um das Anzeigen von Zeitdaten am Display zu ermöglichen, wie etwa die Uhrzeit und das Datum, und dass die Steuertasten (5) von der Mikroprozessoreinheit konfiguriert werden, um bei einem Betriebsmodus das Auswählen oder Abfragen verschiedener Menüs oder eingespeicherter Daten der Vorrichtung zu ermöglichen.

8. Tragbare Vorrichtung (1) nach Anspruch 7, **dadurch gekennzeichnet, dass** bei einem über eine der Steuertasten ausgewählten und am Display angezeigten Menü ein zweiter Steuerknopf (6) der manuellen Steuermittel von der Mikroprozessoreinheit konfiguriert wird, um eingegebene Daten in einem Modus zum Ausgeben oder Ändern von Parametern oder Daten der Vorrichtung zu validieren, wobei die Betätigung bestimmter Steuertasten ermöglicht, die visualisierten Parameter bzw. Daten auszugeben bzw. zu ändern.

9. Tragbare Vorrichtung (1) nach einem der vorangehenden Ansprüche, **dadurch gekennzeichnet, dass** das Display (3) eine Flüssigkristallanzeige vom Typ Matrix oder mit zwei Segmentzeilen ist, wobei verschiedene Icons bezüglich der Arten von betrachteten Daten oder Parametern selektiv am Display erscheinen, und dass Symbole an der Außenseite des Gehäuseoberteils über jeden entsprechenden berührungsempfindlichen Bereich der Steuerasten platziert sind, um die Funktion bzw. Funktionen jeder Steuertaste darzustellen.
